# EUROPÄISCHE PATENTSCHRIFT

(11) **EP 0 492 423 B1**
(45) Veröffentlichungstag und Bekanntmachung des Hinweises auf die Patenterteilung: **19.07.1995**
(21) Anmeldenummer: 91121749.5
(22) Anmeldetag: 19.12.1991
(51) Int. Cl.: F23G 7/00, F23G 5/12, F42B 33/06

(54) **Verfahren zur Verbrennung von Explosivstoffen**
Method for burning explosive substances
Procédé pour la combustion des substances explosives

(30) Priorität: 24.12.1990 DE 4041746
(43) Veröffentlichungstag der Anmeldung: 01.07.1992
(73) Patentinhaber: DORNIER GMBH, D-88004 Friedrichshafen (DE)
(72) Erfinder: Tanner, Werner, Dr., W-7997 Immenstaad (DE); Kauertz, Manfred, W-5630 Remscheid 1 (DE)
(74) Vertreter: Landsmann, Ralf, Dipl.-Ing.

(56) Entgegenhaltungen:
- EP-A- 0 090 790
- EP-A- 0 349 865
- US-A- 4 136 624
- US-A- 4 667 609

## Beschreibung

Die Erfindung betrifft ein Verfahren zur Verbrennung von Explosivstoffen und explosiven Gegenständen. Explosivstoffe sind feste, plastische oder flüssige explosionsfähige Stoffe, wie Sprengstoffe, Treib- und Schießstoffe, Zündstoffe, Anzündstoffe und pyrotechnische Stoffe. Explosive Gegenstände sind Gegenstände, die Explosivstoffe enthalten und eine Sprengwirkung, Schieß- oder Treibwirkung, Zündwirkung, Anzündwirkung oder pyrotechnische Wirkung erzielen sollen. Im folgenden wird unter Explosivstoff sowohl der Explosivstoff im Sinne obiger Definition verstanden als auch explosive Gegenstände, die soweit demontiert, delaboriert und portioniert sind, daß sie bei gebührender Vorsicht einem Verbrennungsprozeß zugeführt werden können.

Das immer noch gebräuchlichste Verfahren ist die offene Verbrennung, die bei größeren Mengen eine erhebliche Umweltbelastung darstellt. Bestimmte feste Treibstoffkombinationen werden zerkleinert und mit oder ohne Zusatz von Heizöl in wässriger Aufschlemmung mit offener Flamme im Drehrohrofen verbrannt.

Aus **US-A-4 136 624** ist ein Verfahren bekannt, das zur vollständigen Verbrennung von flüssigen, pastösen und festen Abfällen in den Behältern, in denen sie angeliefert werden, führen soll, ohne daß die Behälter dabei zerstört und anschließend gereinigt werden müssen. Dabei werden die oben offenen Behälter innerhalb einer durch Tore oder Schleusen abgeschlossenen Brennkammer seitlich durch Flammen erhitzt und von oben mit Druckluft beaufschlagt. Zur Vermeidung von materialzerstörender Überhitzung der Behälterböden werden die Behälter auf wassergekühlten Transportvorrichtungen geführt. Durch den verfahrensbedingten hohen Sauerstoffüberschuß und die genannten Kühlvorrichtungen bleiben die Temperaturen in der Brennkammer so niedrig, daß eine Zerstörung der Behälter nicht stattfindet. Zur Einspatung von Energie kann bei diesem Verfahren die Verbrennungsdruckluft vorgewärmt werden, was beispielsweise durch einen Wärmetauscher erreicht wird, der einer zweiten Brennkammer nachgeschaltet ist, in der die Rauchgase aus der Verbrennung der Abfälle nachverbrannt werden.
Bei diesem Verfahren werden durch die Erwärmung der Behälter von außen mit offener Flamme die Abfälle zunächst entgast und die dabei entstehenden Schwelgase in Anwesenheit von genügend Sauerstoff sofort entzündet und verbrannt. Anschliessend verbrennen, begünstigt durch die von aufgeblasene Druckluft die kohlenstoffhaltigen Schwelrückstände.
Dieses Verfahren eignet sich nicht für die Verbrennung von Explosivstoffen, da bei äußerer Wärmezufuhr über die Behälterwandungen eine lokale Überschreitung der Verpuffungstemperatur der jewieligen Explosivstoffe nicht zu vermeiden ist und in Anwesenheit offener Flammen bei diesen Temperaturen das ganze Explosivstoffinventar explosionsartig reagieren wird.
Eine kontrollierte Verbrennung von Explosivstoffen ist nur möglich, wenn die Temperatur des Explosivstoffes während der Verbrennung unterhalb der jeweiligen Verpuffungstemperatur gehalten werden kann. Dies ist bei der offenen Verbrennung auf dem Brandplatz in der Regel der Fall. Bei einem geschlossenen Reaktor muß diese Bedingung durch besondere technische Maßnehmen eingehalten werden, die Gegenstand der vorliegenden Erfindung sind.

Aus den USA ist ein Verfahren bekannt (Einrichtung der US-Army in Utah, eine schriftliche Fundstelle liegt uns nicht vor), bei dem in einem offenen Drehrohrofen, der portionsweise beschickt wird, Explosivstoffe bei extrem hohem Luftüberschuß teils durch Einwirkung des heissen Luftstroms, teils durch direkten Kontakt mit einer in den Drehrohrofen axial einbrennenden Flamme angezündet und verbrannt werden. Für die Prozeßsteuerung und -regelung sowie die Anpassung an unterschiedliche Explosivstoffe und deren Verbrennungscharakteristika werden Gesamtfrischluftzufuhr, Brennstoffzufuhr für die Flamme, Drehzahl des Trommelofens und Beschickungsmenge und -frequenz variiert. Emissionen von Verbrennungsgasen aus den nicht abgedichteten Stirnseiten des Drehrohrofens werden durch Falschluftansaugung möglichst unterbunden. Nachteilig ist, daß hier weitgehend unspezifisch unterschiedliche Explosivstoffe unter Einsatz relativ großer Brennstoffmengen sozusagen mitverbrannt werden.

Die **EP 349 865 A2** beschreibt ein Verbrennungsverfahren "unter Erhaltung des Charakters eines offenen Brandplatzes" (Spalte 3, Zeile 2). Durch die dort offenbarte Absaugung werden nicht nur die bei der Verbrennung entstehenden Abgase, sondern zusätzlich erhebliche Mengen an Falschluft, die an der Verbrennung nicht teilnehmen, erfaßt. Dadurch wird die nachgeschaltete Abgasreinigungsanlage unnötig belastet. Da Verpuffungen oder kurzfristig schnellere Abbrände bei dieser Art der offenen Verbrennung nicht zu vermeiden sind, muß die Absauganlage so dimensioniert sein, daß sie diese erhöhten Abgasmengen bewältigt: dies führt zu den oben genannten Falschluftmengen auch im Normalbetrieb.

Aufgabe der Erfindung ist es, Explosivstoffe unterschiedlichster chemischer Zusammensetzung, die gebrauchsuntauglich geworden sind, die ihrem Verwendungszweck entsprechend nicht mehr eingesetzt werden sollen oder dürfen oder die als Rückstände aus der Produktion anfallen, in einem thermischen Verfahren so zu behandeln, daß sie ihre Explosionsgefährlichkeit verlieren und die bei der Behandlung anfallenden Reaktionsprodukte und Rückstände mit möglichst geringem Aufwand einer Wiederverwendung (z.B. Metallschrott), einer umweltfreundlichen Weiterbehandlung (Reaktionsgase, unverbrannte, brennbare Rückstände) oder einer sicheren Deponierung (Mineralien, Schlacken) zugeführt werden können.

Diese Aufgabe wird erfindungsgemäß gelöst von einem Verfahren mit den Merkmalen des Anspruchs 1. Ausgestaltungen der Erfindung und eine Anlage zur Durchführung des Verfahrens sind Gegenstände von Unteransprüchen. Erfindungsgemäß wird folgendes erreicht:
- Durch die thermische Behandlung in einem geschlossenen Reaktionsraum werden unzulässige Emissionen vermieden.
- Die bei der offenen Verbrennung hintereinander ablaufenden Vorgänge des Anzündens mit offener Flamme und des Abbrennens werden auch erfindungsgemäß in dem geschlossenen Ofen in dieser Reihenfolge nachvollzogen.
- Die Sauerstoffzufuhr und die Abführung der gasförmigen Reaktionsprodukte können durch die kontrollierte Gasführung so aufeinander abgestimmt werden, daß der Vorgang des Abbrennens zumindest über einen definierten Zeitraum aufrechterhalten wird.
- Heiße Gase können daher so geführt werden, daß jedwede unerwünschte Selbstzündung durch Erhitzen des Explosivstoffes unterbunden ist.
- Die Verweilzeiten für die Vorgänge des Anzündens und des Abbrennens der Explosivstoffchargen sind unabhängig voneinander einstellbar, wodurch unterschiedliche Explosivstoffe in ein und demselben Ofen optimal verbrannt werden können.
- Wenn, bedingt durch die spezifischen Eigenschaften eines Explosivstoffes, der Abbrennvorgang des angezündeten Explosivstoffes abbricht, bevor die Charge vollständig abgebrannt ist, können wegen des Taktbetriebes weitere Zyklen des Anzündens und Abbrennens nacheinander durchfahren werden.
- Offene Flammen dienen hier lediglich zum Anzünden des Explosivstoffs.
- Durch die kontrollierte Gasabführung kann eine für jeden Explosivstoff spezifische Prozeßtemperatur als Maximaltemperatur gehalten werden. Die mit Rauchgas (aus der offenen Flamme) vermischten gasförmigen Reaktionsprodukte werden in oder hinter der Abbrennzone abgesaugt. Ein Teilstrom davon wird gekühlt, bei Bedarf mit Luft/Sauerstoff vermischt und vor der Abbrennzone wieder zugeführt. Die vorgesehene Maximaltemperatur wird daher nicht überschritten. Der restliche Teilstrom wird aus dem Reaktionsraum hinaus z.B. einer Abgasnachbehandlung zugeführt.
   Die Prozeßregelung erlaubt es, den nachzubehandelnden Abgasstrom so gering wie möglich und dessen Zusammensetzung möglichst konstant zu halten. Ebenso kann der Restsauerstoffgehalt minimiert werden. Statt z.B. aus einem Kilogramm 25 nm³ (Normkubikmeter) Abgas zu erzeugen, werden bei dem erfindungsgemäßen Verfahren nur ca. 2 nm³ Abgas erzeugt. Auch das für das Verbrennen von Explosivstoffen bekannte Rußen kann durch die geregelte Zuführung von Sauerstoff oder einem anderen Oxidationsmedium verhindert werden.
- Das Verfahren kann in einem an sich bekannten Verbrennungsreaktor, z.B. vom Typ eines Durchstoßofens, durchgeführt werden.
   Die Gaszufuhr und die Abfuhr des Verbrennungsgases kann temperaturgesteuert werden. Ebenso kann in an sich bekannter Weise die Zuführung von Oxidationsmittel (Sauerstoff, Luft) über den O₂-Gehalt des Abgases gesteuert werden.

Der Explosivstoff wird bevorzugt in geeigneten offenen Behältern taktweise über eine inertisierbare Schleusenkammer mittels einer Transportvorrichtung in und durch einen feststehenden Ofenraum transportiert. An dessen Ende verlassen die Behälter wieder über eine inertisierbare Schleusenkammer den Ofen. Nach Eintritt in den Ofen wird der Explosivstoff durch direkten Kontakt mit einer oder mehreren offenen Flammen angezündet. Verbrennungssauerstoff oder Luft wird bei Bedarf an dieser Stelle ebenfalls zugeführt, je nach Prozeßführung vermischt mit rückgeführten und gekühlten Reaktionsgasen aus der sich anschließenden Verbrennung. Im nächsten Takt wird der angezündete Explosivstoff aus der Anzündzone in eine Abbrennzone transportiert, aus der die entstehenden Abgase, die sich aus Rauchgas, Reaktionsgasen und noch vorhandenen Luft- oder Sauerstoffüberschuß zusammensetzen, abgeführt werden. Ein Teil dieses Abgasstromes kann gekühlt und in die Anzündzone zurückgeführt werden, der Rest verläßt den Reaktor und wird in nachgeschalteten Abgasreinigungsanlagen behandelt.

Je nach Anzünd- und Abbrennverhalten der eingesetzten Explosivstoffe können Anzünd- und Abbrennzone sich über mehrere Taktzeiten erstrecken. Bei Bedarf können auch die Zyklen Anzünden und Abbrennen mehrmals hintereinander wiederholt werden. Dies wird dadurch möglich, daß über die Länge des Verbrennungsreaktors installierte Zündbrenner, Absaug- und Zuführungsvorrichtungen nach Bedarf aktiviert bzw. stillgelegt werden. In einer bevorzugten Ausführung sollten mindestens drei Stationen im Ofen vorgesehen sein. Die ersten Stationen sind Anzündzonen; die weiteren Stationen sind Abbrennzonen und wahlweise auch Anzündzonen. In der letzten Station ist nochmals ein Brenner vorgesehen, der die Reste zuverlässig abbrennt. Dieser taktweise Aufbau erlaubt, daß auch nach den Abbrennzonen bei Bedarf nochmals gezündet wird, falls der Explosivstoff nicht von selbst weiterbrennt.

Durch die Teilrückführung des Abgasstromes über einen oder mehrere Zyklen wird erreicht, daß bei dem geringstmöglichen Sauerstoff/Luftüberschuß eine hinreichende Gasströmung im Reaktor vorliegt. Durch Kühlung dieses Teilstroms kann der Prozeß unterhalb einer explosionsstoffspezifischen Maximaltemperatur gefahren werden.

Bei Verwendung großvolumiger Rückführungsleitungen können reaktionsbedingte Druckschwankungen so gepuffert werden, daß deren Auswirkungen auf die nachgeschalteten Abgasreinigungsanlagen begrenzt werden.

Die Erfindung wird anhand einer Figur näher erläutert.

Die Figur zeigt schematisch eine Anlage zur Durchführung des Verfahrens mit einem geschlossenen Reaktionsraum. Die Anlage weist folgende Hauptbestandteile auf:
- Verbrennungsofen 1
- Staubabscheider 8
- Gaskühler/Kondensator 9
- Ventilator 4.

Der Verbrennungsofen **1**, zweckmäßigerweise in zylindrischer Bauform, weist eingangs- und ausgangsseitig in dieser Ausführung je eine gasdichte, inertisierbare Schleusenkammer **2, 2a** auf. Diese sind mit dem eigentlichen Verbrennungsteil des Ofens **1** über je eine Kühlzone **3**, **3a** verbunden. Durch diese Kühlzonen **3, 3a**, die aktiv durch Wasser oder Luft oder passiv durch Abstrahlung und freie Konvektion gekühlt werden können, werden einerseits die Dichtelemente der Schleusen vor Wärmeeinwirkung geschützt und andererseits Selbstzündungen des eintretenden Explosivstoffes vermieden.

Der Verbrennungsraum des Ofens **1** besteht aus mindestens drei gleichartigen Reaktionszonen (in der Fig. sind fünf Reaktionszonen dargestellt), in denen die Gasströmungsrichtung hier im wesentlichen quer zur Hauptachse des Ofens **1** erzwungen wird. Das geschieht dadurch, daß der Hauptanteil des Gasstromes mittels des Ventilators **4** über die Gaszuführungsleitungen **5** parallel in die einzelnen Reaktionszonen quer zur Ofenachse eingeblasen wird und die Reaktionszonen durch entsprechend angeordnete Gasabführungsleitungen **6** wieder verläßt. Die abgeleiteten Gasströme werden in einem Sammelrohr **7** zusammengefaßt und über den Staubabscheider **8**, zweckmäßig ein Multizyklon, und den Gaskühler/Kondensator **9** dem Ventilator **4** zugeführt, um erneut in die Reaktionszonen eingeblasen zu werden.

Nur ein Teil des gesamten Gaskreislaufs, entsprechend den gasförmigen Reaktionsprodukten aus der Verbrennung des Explosivstoffes zuzüglich der Rauchgase der Zündflammen **10** sowie eines gewissen Sauerstoff/Luftüberschusses, verläßt den Kreislauf über eine druckgeregelte Klappe **16** in Richtung auf Abgasnachbehandlungsanlagen.

Der Gaskühler/Kondensator **9** hat einerseits die Funktion, den im Kreislauf geführten Gasstrom soweit abzukühlen, daß in den Reaktionszonen des Verbrennungsofens die gewünschte Temperatur aufrechterhalten werden kann und andererseits die Aufgabe, Metalldämpfe, wie z.B. Quecksilber und Cadmium, auszukondensieren.

Der Verbrennungsofen **1** ist ausgestattet mit einer geeigneten Vorrichtung **11**, die es gestattet, oben offene Behälter **12** taktweise über die Schleusen **2, 2a** durch den Ofen **1** zu transportieren.

In jeder Reaktionszone dieses Verbrennungsofens befindet sich neben den beschriebenen Verbrennungsgaszuführungen und -ableitungen ein Zündbrenner **10**, der z.B. mit Gas (Zuleitung **13**) und eventuell Luft oder Sauerstoff (Zuleitung **14**) betrieben wird. Die Flamme des Zündbrenners ist so eingestellt, daß sie den in den Behältern **12** befindlichen Explosivstoff deutlich berührt. Wird eine Reaktionszone nur als Abbrennzone durchfahren, ist der Zündbrenner **10** ausgeschaltet und gegebenenfalls in eine entsprechende Ruhestellung zurückgezogen.

Zusätzlich zu der Luft- oder Sauerstoffzuführung für die Zündbrenner **10** kann Luft oder Sauerstoff zur Verbrennung des Explosivstoffes durch Lanzen zugeführt oder in einer anderen Ausführungsform dem Kreislaufgas vor Eintritt in die Reaktionszone beigemischt werden.

Die dem Ofenende am nächsten liegende Reaktionszone soll aus Sicherheitsgründen immer einen Zündbrenner haben.

Die Temperaturregelung in den einzelnen Reaktionszonen des Ofens erfolgt individuell durch temperaturabhängige Variation der Gas-Rücklaufbeimischung mittels der Steuerklappen **15**.

## Patentansprüche

1. Verfahren zur Verbrennung Explosivstoffen, mit einem nach aussen abgeschlossenen Reaktor (**1**) mit kontrollierter Gaszufuhr und Gasabfuhr und taktweisem Anzünden und Abbrennen der Abfallstoffe, bei dem die Explosivstoffe in Behältern (**1 2**) taktweise zugeführt werden, durch Anzünden mit offener Flamme eine Verbrennung der Explosivstoffe eingeleitet wird, bei der Verbrennung entstehende Rauchgase aus der Verbrennungszone abgezogen und einer Reinigung unterzogen werden, wobei
- Luft oder Sauerstoff gesteuert zugeführt werden,
- ein Teilstrom der Abgase rückgeführt wird,
- die rückgeführten Abgase gekühlt werden, und
- die Temperatur im Reaktor (**1**) so auf einem gewünschten Wert gehalten wird.

2. Verfahren nasch Anspruch 1, **dadurch gekennzeichnet**, daß die rückgeführten Abgase entstaubt werden.

3. Verfahren nach einem der vorhergehenden Ansprüche, **dadurch gekennzeichnet**, daß die Zufuhr von Oxidationsmittel in die Verbrennungszone in Abhängigkeit vom Sauerstoffgehalt des Rauchgases nach der Verbrennungszone geregelt wird.

4. Verfahren nach einem der vorhergehenden Ansprüche, **dadurch gekennzeichnet**, daß der Volumenstrom des rückgeführten gekühlten Rauchgases in Abhängigkeit von der Temperatur in der Verbrennungszone geregelt wird.

5. Vorrichtung zur Durchführung des Verfahrens nach einem der vorhergehenden Ansprüche mit einem geschlossenen Reaktionsraum (**1**), mit Schleusen Kammern (**2, 2a**) zur chargenweisen Zuführung des Verbrennungsgutes und Abfuhr der festen Rückstände, wobei der Reaktionsraum (**1**) mindestens drei Reaktionszonen, die jeweils Abführungsleitungen (**6**) und Zuführungsleitungen (**5**) für verbranntes Gas, eine Zufuhrleitung (**1 4**) für ein Oxidationsmittel, sowie einen Brenner (**1 0**) aufweisen.

6. Vorrichtung nach Anspruch 5, **gekennzeichnet durch** Steuerklappen (**1 5**) zur individuellen Regelung der Gasvolumenströme für die einzelnen Verbrennungszonen.

## Claims

1. Process for the combustion of explosive substances, with a reactor (1) that is closed off from the outside, with controlled gas supply and gas discharge and cyclic ignition and burning of the waste materials, in which process the explosive substances are supplied cyclically in containers (12), combustion of the explosive substances is initiated by ignition with an open flame, and flue gases formed during combustion are withdrawn from the combustion zone and subjected to purification, wherein
- air or oxygen is supplied in a controlled manner;
- some of the waste gases are returned;
- the returned waste gases are cooled; and
- the temperature in the reactor (1) is thus maintained at a desired value.

2. Process according to claim 1, characterised in that dust is removed from the returned waste gases.

3. Process according to either of the preceding claims, characterised in that the supply of oxidising agent to the combustion zone is controlled according to the oxygen content of the flue gas downstream of the combustion zone.

4. Process according to any one of the preceding claims, characterised in that the volume flow of the returned, cooled flue gas is controlled according to the temperature in the combustion zone.

5. Apparatus for carrying out the process according to any one of the preceding claims, having a closed reaction chamber (1), sluice chambers (2, 2a) for the batchwise supply of the combustion material and removal of the solid residues, wherein the reaction chamber (1) has at least three reaction zones, each of which has discharge conduits (6) and supply conduits (5) for burnt gas, a supply conduit (14) for an oxidising agent, and a burner (10).

6. Apparatus according to claim 5, characterised by control valves (15) for the individual control of the gas volume flows for the individual combustion zones.

## Revendications

1. Procédé de combustion de substances explosives, à l'aide d'un réacteur (1) clos vis-à-vis de l'extérieur avec amenée et évacuation de gaz contrôlées et allumage et combustion périodique des déchets, selon lequel les substances explosives sont amenées de façon périodique dans des récipients (12), une combustion des substances explosives est provoquée par inflammation à l'aide d'une flamme nue, les gaz de fumée résultant de la combustion étant évacués de la zone de combustion et soumis à une épuration, dans lequel
- de l'air ou de l'oxygène sont délivrés de façon commandée,
- un courant partiel des effluents gazeux est recyclé,
- les effluents gazeux recyclés sont refroidis, et
- la température dans le réacteur (1) est maintenue à une valeur souhaitée.

2. Procédé selon la revendication 1, caractérisé en ce que les effluents gazeux recyclés sont dépoussiérés.

3. Procédé selon l'une des revendications précédentes, caractérisé en ce que l'amenée d'agent d'oxydation dans la zone de combustion est régulée en fonction de la teneur en oxygène des gaz de fumée en aval de la zone de combustion.

4. Procédé selon l'une des revendications précédentes, caractérisé en ce que le volume des gaz de fumée refroidis recyclés est régulé en fonction de la température dans la zone de combustion.

5. Dispositif de mise en oeuvre du procédé selon l'une des revendications précédentes équipé d'une chambre de réaction fermée (1), de sas (2, 2a) pour l'amenée fractionnée du produit à brûler et évacuation des résidus solides, dans lequel la chambre de réaction (1) comporte au moins trois zones de réaction, qui présentent chacune des canalisations d'évacuation (6) et des canalisations d'amenée (5) pour le gaz brûlé, une canalisation d'amenée (14) pour un agent d'oxydation, ainsi qu'un brûleur (10).

6. Dispositif selon la revendication 5, caractérisé par des clapets de commande (15) pour la régulation individuelle des courants de gaz pour les différentes zones de combustion.
